# DEMANDE DE BREVET EUROPEEN

(11) **EP 0 329 502 A1**
(43) Date de publication de la demande: **23.08.1989**
(21) Numéro de dépôt: 89400225.2
(22) Date de dépôt: 26.01.1989
(51) Int. Cl.: A47B 73/00

(54) **Support de bouteilles**

(30) Priorité: 05.02.1988 FR 8801387
(71) Demandeur: Cizaire, Yvan, F-30400 Villeneuve-Les-Avignon (FR)
(72) Inventeur: Cizaire, Yvan, F-30400 Villeneuve-Les-Avignon (FR)
(74) Mandataire: de Morgues, Marie Emma

(57) **Abrégé**

Ce support comporte un certain nombre de dispositifs de maintien (4) qui sont disposés sur un profilé allongé rigide (1) et forment chacun un appui supérieur avant (22) et un appui inférieur arrière (18). Ces appuis ont une forme générale incurvée mais sont tournés en sens inverses, sont décalés non seulement en hauteur mais latéralement et sont éloignés l'un de l'autre en direction horizontale d'une distance au plus égal à la longueur du goulot d'une bouteille de sorte que celle-ce est portée par son goulot seul en position inclinée, son goulot étant dirigé vers le haut.

## Description

Les bouteilles sont habituellement stockées en position horizontale dans des casiers qui forment au moins deux appuis sur lesquels repose le corps de la bouteille. Le goulot est ainsi totalement libre et l'on est assuré que le liquide contenu dans la bouteille est en permanence en contact avec le bouchon de cette dernière.

Par contre il est nécessaire de retirer la bouteille pour lire l'étiquette qui est sur celle-ci et cette manoeuvre doit le plus souvent être effectuée en tenant la bouteille par le goulot. En outre, les casiers ont un encombrement relativement important puisqu'il doit correspondre à la totalité de la longueur de la bouteille et occupent la même place qu'ils soient pleins ou vides.

La présente invention a pour but de remédier à ces inconvénients en fournissant un support de bouteilles qui présente un encombrement très faible tout en permettant un maintien efficace d'un grand nombre de bouteilles et une lecture facile de leurs étiquettes.

Cette invention a en effet pour objet un support de bouteilles comportantk au moins un profilé allongé, rigide, et au moins un dispositif de maintien du goulot d'une bouteille monté sur ce ou ces profilés, formé par un appui arrière et un appui avant dirigés en sens inverse, décalés en hauteur et espacés l'un de l'autre d'une distance inférieure à la longueur d'un goulot de bouteille normal en verre, caractérisé en ce que l'un au moins des appuis arrière et avant est formé par un organe incurvé qui est porté par un organe de fixation au profilé, et est incliné latéralement et vers le bas par rapport au plan de ce profilé de sorte que le goulot de la bouteille est dirigé vers le haut.

Selon une autre caractéristique de l'invention les appuis avant et arrière des dispositifs de maintien successifs sont décalés latéralement alternativement vers la gauche et vers la droite.

Grâce à cette disposition les bouteilles sont maintenues uniquement par leur goulot et les dispositifs de maintien ont une longueur inférieure à celle du goulot normal d'une bouteille. Le support a donc un encombrement extrèmement réduit tandis que l'inclinaison des bouteilles assure à la fois la solidité de leur fixation et la facilité de lecture des étiquettes.

Selon une variante de réalisation, le support de bouteilles comporte plusieurs profilés assemblés deux à deux et munis chacun de dispositifs de maintien.

Chaque profilé muni de dispositifs de maintien peut être assemblé par des traverses à d'autres profilés analogues et constituer ainsi une installation complète de stockage.

Le support est ainsi approprié à des utilisations diverses et peut s'adapter à la forme et à la dimension de la pièce de stockage.

La description ci-dessous de modes de réalisation, donnés à titre d'exemples et représentés aux dessins annexés, fera d'ailleurs ressortir les avantages et caractéristiques de l'invention.

Sur les dessins :
- La fig. 1 est une vue en perspective éclatée d'un support de bouteille selon l'invention;
- la Fig. 2 est une vue de côté d'un support de bouteilles selon une variante de réalisation;
- la Fig. 3 est une vue de dessus du dispositif de la Fig. 2;
- la Fig. 4 est une vue en bout du dispositif de la Fig. 2 ;
- la Fig. 5 est une vue en perspective d'un poteau faisant partie d'un support de bouteilles selon l'invention;
- la Fig. 6 est une vue en perspective éclatée d'un support de bouteilles selon une autre variante de réalisation;
- la Fig. 7 est une vue de dessus du dispositif de maintien représenté sur la Fig. 6 assemblé sur un profilé du support;
- la Fig. 8 est une vue en coupe suivant la ligne 8-8 de la Fig. 7;
- la Fig. 9 est une vue en perspective éclatée d'une autre variante de réalisation du support de bouteilles;
- la Fig. 10 est une vue en bout du dispositif de maintien de la Fig.9, assemblé sur un profilé;
- la Fig. 11 est une vue de dessus du support de bouteilles de la Fig. 10.
- la Fig. 12 est une vue en coupe suivant la ligne 12-12 de la Fig. 9.

Un support de bouteilles selon l'invention comporte au moins un profilé allongé rigide 1 qui a au moins une face plane longitudinale 2 mais peut avoir toute section désirée, par exemple une section carrée, rectangulaire ou de préférence, comme représenté, une section en U. Ce profilé qui peut être disposé verticalement ou horizontalement est destiné à porter sur sa face plane longitudinale 2 au moins un dispositif de maintien du goulot d'une bouteille 4.

Le dispositif de maintien 4 comporte en effet une plaque 6 de fixation qui est percée dans chacun de ses angles d'un trou 8 de passage d'une vis ou analogue 10 traversant également un trou 12 du profilé 1, et maintenue solidement au moyen d'un écrou 14 vissé sur elle. De la plaque 6 part une aile 16 plate et verticale, sensiblement perpendiculaire à la plaque 6, qui porte à son extrémité éloignée de cette plaque un appui 18 en forme de coupelle semi-cylindrique dont la concavité est tournée vers le haut et dont le diamètre interne correspond pratiquement au diamètre extérieur d'un goulot de bouteille. La coupelle 18 est fixée sur une extrémité biseautée de l'aile 16 de sorte qu'elle est inclinée par rapport à l'horizontal, vers le bas en s'éloignant de la plaque 6.

La plaque 6 porte en outre, au dessus de l'aile 16, un bras 20 parallèle à l'aile 16 mais nettement plus court. A ce bras 20 est suspendu un appui supérieur 22 formé comme l'appui 18 par une coupelle semi-cylindrique mais ayant sa concavité tournée vers le bas. L'appui 22 est comme l'appui 18 incliné par rapport à l'horizontal vers le bas en s'éloignant de la plaque 6. Par ailleurs, les axes des deux coupelles 18 et 22, qui sont parallèles entre eux, sont inclinés latéralement par rapport à l'aile 16 et au bras 20 c'est à dire au plan vertical perpendiculaire à la plaque 6.

L'angle d'inclinaison des coupelles 18 et 22 est faible, par exemple de l'ordre de 10°, tandis que la longueur de l'aile 16 est inférieure à celle du goulot d'une bouteille normale. Ainsi toute bouteille en verre qu'elle soit de 35 cl, de 75cl ou d'1L, peut être placée dans le dispositif de maintien comme indiqué en traits mixtes sur la Fig. 1 de façon que son goulot soit en appui à sa partie inférieure sur la coupelle 22 et à sa partie supérieure sous la coupelle 18. On constate que la combinaison de ces deux appuis avec le poids même de la bouteille assure à cette dernière un maintien solide qu'elle soit pleine ou qu'elle soit vide.

Par ailleurs, l'inclinaison de la bouteille est telle que le liquide qui y est contenu reste en permanence en contact avec le bouchon.

Il apparaîtra clairement que le dispositif de maintien 4 a un encombrement extrêmement faible et que dans tous les cas la bouteille peut facilement être mise en place ou retirée en étant manipulée par sa partie la plus lourde, c'est à dire par son corps.

Bien entendu le profilé 1 supporte de préférence un certain nombre de dispositifs de maintien 4 régulièrement répartis sur sa longueur. Dans ce cas les coupelles 22 et 18 des dispositifs successifs sont décalés alternativement vers la droite et vers la gauche de sorte que les bouteilles placées dans ces dispositifs s'écartent les unes des autres au fur et à mesure qu'elles s'éloignent du profilé, ce qui donne libre accès aux bouteilles et perment par suite de lire facilement leurs étiquettes sans les déplacer.

Bien entendu au lieu d'utiliser des coupelles 18 et 22 décalées latéralement par rapport respectivement à l'aile 16 et au bras 20 , le dispositif de maintien pourrait comporter une aile 16 et un bras 20 faisant un angle approprié par rapport à la plaque 6 et se trouvant ainsi dans le plan de symétrie de la coupelle qu'il porte.

Il est également possible de placer entre le profilé 1 et la plaque 6 une cale en forme de coin qui assure l'inclinaison latérale désirée. Une telle cale peut d'ailleurs, comme la cale 24 représentée sur les Figs. 2 et 3, avoir une section sensiblement triangulaire et assurer à elle seule à la fois le décalage latéral et l'inclinaison par rapport à l'horizontale.

Les Figs.2 à 4 illustrent un mode de réalisation du dispositif de maintien qui comporte une telle cale 24 et dans lequel la plaque de fixation 6 porte deux bras respectivement 16 et 20 qui lui sont perpendiculaires et recoivent par suite une inclinaison latérale et vers le bas fonction de la forme même de la cale 24. Le bras inférieur 16 porte à son extrémité un flanc plat 28 en forme de croissant dont la concavité est tournée vers le haut et dont le diamètre intérieur est sensiblement égal au diamètre extérieur du goulot d'une bouteille. De la même manière le bras supérieur, plus court, 20 porte à son extrémité un flanc plat 30 en forme de croissant dont la concavité est tournée vers le bas. Le flanc 30 a des dimensions analogues à celles du flanc 28 et est comme lui perpendiculaire au bras qui le porte, c'est à dire parallèle à la plaque de fixation 6.

De préférence, chacun des bras est renforcé par des nervures horizontales 32, 34, le reliant à la plaque 6.

Le dispositif de maintien ainsi réalisé peut être monté sur le profilé 1 au moyen de vis comme décrit en regard de la Fig. 1 ou comme représenté sur les Figs. 2 à 4 au moyen de crochets 36 solidaires de la cale 24 et de la plaque de fixation 6 et coopérant avec des lumières 38 ménagées dans la face longitudinale plane 2 du profilé 1 (Fig. 5).

Bien entendu la cale 24 peut être rendue solidaire de la plaque 6 ou même être d'une seule pièce avec elle et être, comme représenté, formée par une surépaisseur de la plaque de fixation 6. Dans ce cas le crochet 36 est fixé sur ces deux pièces. La cale 24 peut également être amovible et comporter une lumière, ou même une fente, dans laquelle s'emboîte un crochet 36 fixé à la plaque 6. Il est alors possible avec un seul type de dispositif de maintien et deux types de cale, ou des cales réversibles, d'assurer aux appuis avant et arrière les inclinaisons et décalage latéral désirés.

Selon l'importance du support dont on a besoin, le profilé 1 peut avoir toute longueur souhaitée et peut être utilisé seul, avec un certain nombre de dispositifs de maintien, ou être associé à un autre profilé analogue 41 pour former un poteau vertical comme représenté sur la Fig. 5. Dans ce cas les ailes 42 des deux profilés en U sont mises bout à bout de sorte que les faces planes 2 recevant les dispositifs de maintien constituent deux faces opposées du poteau. Les profilés 1 et 41 sont emboîtés ensemble à l'intérieur d'un socle de retenue 42 qui forme un pied d'appui sur le sol et peut même éventuellement être fixé sur ce dernier.

A leur partie supérieure, et éventuellement en un ou plusieurs points intermédiaires, les deux profilés 1 et 41 sont entourés par un collier 44 de section rectangulaire ou carrée, dont les faces sont en contact étroit avec celles du poteau et qui est fixé sur les profilés 1 et 41 par tout moyen approprié, tel que des vis 46. De préférence chacun des côtés du collier 44 comporte sur ces deux bords verticaux opposés, un rebord en L qui forme une glissière 47 de réception du flanc extrême 48 d'une traverse 50 de liaison à autre poteau analogue.

Plusieurs poteaux peuvent ainsi être assemblés entre eux par des traverses 50 pour constituer des supports de bouteilles de dimensions extrêmement variables correspondant à l'emplacement disponible pour le stockage.

Le support comportant un profilé de section en U représenté sur la Fig. 1 peut toutefois être utilisé seul ou avec d'autres supports semblables placés à côté de lui. Chaque profilé 1, 61 est, dans ce cas, fixé sur un mur ou analogue par tout moyen approprié mais de préférence par l'intermédiaire d'au moins une cale de forme parallèlepipédique, pleine ou creuse, et susceptible de s'emboîter à l'intérieur du profilé en U. La cale 52 comporte alors un trou traversant 54 qui lors de cet emboîtement est aligné avec un trou 56 du profilé et perment ainsi le passage d'une vis 58 qui fixe l'ensemble sur le mur (Fig. 6).

La partie supérieure du profilé 61 peut en outre être fermée par une cale 62 plus longue que les autres et munie à sa partie inférieure d'une rainure 62 d'emboîtement sur le bord de la face plane 2 du profilé 61. Si désiré une console 64 de support d'étagère peut être fixée sur la cale de fermeture 60, lorsque plusieurs supports de bouteilles identiques sont disposés côté à côte. Un rayon ou étagère (non représenté) peut alors être supporté par les consoles 64 de plusieurs supports adjacents.

Les cales 52 et 60 peuvent avoir une profondeur analogue à celle du profilé en U ou comme représenté sur la Fig. 6 avoir une profondeur nettement supérieure et ménager ainsi un espace entre le profilé 61 et le mur auquel il est fixé. Dans ce mode de réalisation en effet le profilé 61 comporte à intervalles réguliers des orifices 66, de section circulaire, dont le bord supérieur constitue l'appui avant du dispositif de maintien. L'appui arrière est, lui formé par une coupelle 68 analogue à la coupelle 18 et portée comme elle par une aile 70 plate et verticale, solidaire d'un organe de fixation 72. L'organe 72 a la forme d'un étrier dont les deux branches 74 et 76 ont des largeurs différentes tandis que sa base 78 est incurvée en son centre de façon à pourvoir épouser la forme du bord inférieur de l'orifice 66. L'aile 70 est solidaire de la petite branche 74 de l'étrier 72 mais est inclinée latéralement par rapport à la perpendiculaire au plan de cette aile 74 d'un angle d'environ 10°, comme le montre plus particulièrement la Fig.7. Les deux branches 74 et 76 de l'étrier 72 sont elles rigoureusement parallèles et planes et viennent chacune en appui sur l'une des faces de la paroi du profilé 61 lorsque l'étrier chevauche le bord de l'orifice 66 (Fig. 8). Elles s'assurent ainsi un assemblage solide à la coupelle 68 et son maintien rigoureusement en place lors de son utilisation.

Le goulot de la bouteille qui doit être supportée est dans ce cas introduit à l'intérieur du profilé 61 de façon à être en contact d'une part avec l'appui supérieur avant formé par le bord de l'orifice 66 et d'autre part avec l'appui inférieur arrière constitué par la coupelle 68. L'orifice 66 ayant un diamètre supérieur à celui d'un goulot, la bouteille est, comme avec les modes de réalisation précédents, légèrement inclinée vers le bas d'un angle d'environ 10°.

Le profilé 61 comportant plusieurs orifices 66 répartis sur sa longueur, ces orifices recoivent chacun un étrier 72 portant une aile 70 décalée latéralement mais les ailes des dispositifs successifs sont décalées alternativement vers la droite et vers la gauche.

Bien entendu l'orifice de section circulaire 66 peut être remplacé par un orifice d'une autre forme par exemple un orifice en forme de losange, la forme de l'étrier 72 étant modifiée en conséquence.

Selon une autre variante de réalisation représentée sur les Fig.9 à 12, un dispositif de maintien comporte un appui avant ou supérieur 82 formé par une portion de cylindre qui est directement solidaire de la plaque de fixation 84 mais dont l'axe et les génératrices sont inclinés vers le bas et latéralement par rapport à cette plaque. L'appui inférieur arrière est lui constitué par un flanc plat en forme de croissant 86 qui est relié à la plaque 84 par un bras large 88 légèrement incurvé occupant presque la totalité de la largeur du croissant plat 86. De préférence toutefois, comme représenté, le bras 88 est évidé dans sa partie centrale ce qui allège le dispositif sans nuire à sa résistance.

Les appuis avant et arrière 82 et 86 sont de préférence d'une seule pièce avec la plaque de fixation 84 qui a une face arrière concave d'où part un organe 90 d'accrochage dans une lumière 92 d'un profilé 94. La lumière 92 a un forme oblongue de grand axe longitudinal, tandis que l'organe d'accrochage 90 a la forme d'un T dont la barre est dirigée transversalement par rapport à la plaque de fixation. Cet organe doit donc être pivoté et déformé pour pénêtrer dans la lumière mais reprend élastiquement sa forme lorsqu'il a été introduit et retourné de 90°. Il retient donc la plaque de fixation contre le profilé en appliqant contre lui les deux bords de sa face concave (Fig.11 et 12).

De préférence, l'immobilisation du dispositif de maintien est renforcée par des prolongements ou becs 95, 96 du bras 88 qui viennent s'emboîter de part et d'autre du profilé 94 en interdisant son pivotement sous l'action de la charge constituée par la bouteille.

Dans tous les cas, la bouteille est extrêmement facile à mettre en place et à retirer, qu'elle soit vide ou qu'elle soit pleine. Elle est maintenue solidement tout en restant accessible de sorte que les étiquettes sont toujours lisibles. En outre en l'absence de bouteilles, le support ne présente qu'un encombrement réduit et l'espace de stockage des bouteilles peut être utilisé à un autre usage.

## Revendications

1. Support de bouteilles comportant au moins un profilé allongé, rigide (1, 61, 94) et au moins un dispositif (4) de maintien du goulot d'une bouteille monté sur ce ou ces profilés, formé par un appui arrière et un appui avant dirigés en sens inverse, décalés en hauteur et espacés l'un de l'autre d'une distance inférieure à la longueur d'un goulot de bouteille normal en verre, caractérisé en ce que l'un au moins des appuis arrière et avant est formé par un organe incurvé (16, 22, 30, 86, 82) qui est porté par un organe (16, 24, 72) de fixation au profilé, et est incliné latéralement et vers le bas par rapport au plan de ce profilé (1) de sorte que le goulot de la bouteille est dirigé vers le haut.

2. Support de bouteilles suivant la revendication 1, caractérisé en ce qu'il comporte, sur au moins un profilé, une succession de dispositifs de maintien (4) alignés sur une même face du profilé mais inclinés alternativement vers la droite et vers la gauche.

3. Support de bouteilles suivant l'une des revendications précédentes, caractérisé en ce que l'organe de fixation au profilé comprend une plaque (6, 24, 72, 84) munie de moyens d'accrochage amovible (10, 36, 76, 90) dans des orifices (12, 92) du profilé et solidaire d'au moins l'un des appuis.

4. Support de bouteilles suivant l'une des revendications 1 à 3, caractérisé en ce que l'un au moins des appuis avant et arrière est constitué par une coupelle (18, 22, 68) en forme de portion de cylindre dont l'axe est incliné vers le bas et latéralement.

5. Support de bouteilles suivant la revendication 4, caractérisé en ce que la coupelle (18, 22) est reliée à l'organe de fixation par un bras (16, 20, 70).

6. Support de bouteilles suivant l'une des revendications 1 à 3, caractérisé en ce que l'un au moins des appuis avant et arrière est constitué par un flanc plat en forme de croissant (28, 30) et monté à l'extrémité d'un bras (20, 16, 88).

7. Support de bouteilles suivant l'une des revendications précédentes, caractérisé en ce que l'un au moins des appuis arrière et avant est porté par un bras étroit (16, 20) fixé dans la partie médiane de cet appui incurvé )22, 30, 28).

8. Support de bouteilles suivant l'une des revendications 1 à 7, caractérisé en ce que l'un au moins des appuis avant et arrière est porté par un bras large et évidé (88) qui est relié aux deux extrémités de la portion incurvée de l'organe d'appui (86).

9. Support de bouteilles suivant l'une des revendications précédentes, caractérisé en ce que l'organe de fixation comporte une cale (24) ayant une épaisseur variable sur sa hauteur et sa largeur et constituant une forme gauche ou droite (24) qui donne au dispositif de maintien une direction inclinée par rapport à la face du profilé du support (1).

10. Support de bouteilles suivant l'une des revendications 3 à 9, caractérisé en ce que le dispositif de maintien comporte, d'une part au voisinage de l'appui supérieur (82) un organe (90) d'accrochage dans une lumière (92) du profilé et d'autre part, à sa partie inférieure, des becs latéraux (95, 96) d'emboîtement de part et d'autre du profilé.

11. Support de bouteilles suivant l'une des revendications précédentes, caractérisé en ce que l'appui supérieur est constitué par le bord supérieur d'un orifice pratiqué dans le profilé allongé (1).

12. Support de bouteilles suivant l'une des revendications précédentes, caractérisé en ce que l'appui inférieur est formé par la partie inférieure du bord d'un orifice ménagé dans le profilé allongé.
